# EUROPÄISCHE PATENTSCHRIFT

(11) **EP 3 498 929 B1**
(45) Veröffentlichungstag und Bekanntmachung des Hinweises auf die Patenterteilung: **16.03.2022**
(21) Anmeldenummer: 18207000.3
(22) Anmeldetag: 19.11.2018
(51) Int. Cl.: E04B 1/348, E04H 1/00, E04H 1/04

(54) **HOCHBAU-GEBÄUDEMODUL UND DARAUS HERGESTELLTES GEBÄUDE**
HIGH-RISE BUILDING MODULE AND BUILDING CONSTRUCTED FROM SAME
MODULE DE BÂTIMENT DE CONSTRUCTION EN HAUTEUR ET BÂTIMENT CONÇU À L'AIDE DUDIT MODULE

(30) Priorität: 15.12.2017 DE 202017107660 U
(43) Veröffentlichungstag der Anmeldung: 19.06.2019
(73) Patentinhaber: CasaPor GmbH, 48619 Heek (DE)
(72) Erfinder: Heming, Bernhard, 48599 Gronau-Epe (DE)
(74) Vertreter: Habbel, Ludwig

(56) Entgegenhaltungen:
- EP-A1- 0 962 603
- DE-A1- 1 901 007
- DE-U1- 29 916 480

## Beschreibung

Die Erfindung betrifft ein Hochbau-Gebäudemodul nach dem Oberbegriff des Anspruchs 1 sowie ein mit Hilfe derartiger Gebäudemodule erstelltes Gebäude.

Gattungsgemäße Gebäudemodule sind aus der EP 0 962 603 A1 bekannt, die als am nächsten kommen der Stand der Technik angesehen wird, wobei jeweils wenigstens zwei derartige Module miteinander verbunden werden können. Im Unterschied zu einem älteren Stand der Technik können diese Gebäudemodule auf unterschiedliche Weise miteinander verbunden werden.

Aus der DE 299 16 480 U1 ist eine Raumzelle in Fertigbauweise bekannt, die grundsätzlich aus Beton besteht. In einem Wandungs-, Boden-oder Deckenbereich ist jedoch mindestens ein Durchbruch oder eine Aussparung vorgesehen, welche mit einem Füllstoff ausgefüllt ist. Dieser Füllstoff weist eine wesentlich geringere spezifische Masse auf als das Basismaterial. So ist eine Raumzelle herstellbar, die trotz größerer Abmessungen bzw. Wandstärken ein möglichst geringes Gewicht aufweist, um auf der Straße problemlos transportiert werden zu können.

Aus der DE 1 901 007 A1 ist ein Wohnhaus bekannt, welches aus mehreren Stahlbeton-Einheiten besteht, um einen billigen, aber trotzdem zweckentsprechenden Hausbau zu ermöglichen.

Weiterhin sind aus der Praxis gattungsfremde Gebäudemodule bekannt, beispielsweise in Form von metallischen Containern, die neben- und ggf. übereinander zu temporären Gebäuden zusammengestellt werden. Derartige temporäre Gebäude werden beispielsweise als Bürogebäude für die Bauleitung auf einer Baustelle genutzt. Dabei kann ein einzelnes Gebäudemodul separat genutzt werden, vergleichbar einem Raum innerhalb eines herkömmlich erbauten Gebäudes.

Weiterhin ist es aus der Praxis bekannt, Fertiggaragen mit einem Rohrkörper aus Beton herzustellen. Dabei wird zunächst eine Bodenplatte gegossen. Nach dem der Betonwerkstoff dieser Bodenplatte abgebunden hat, wird eine Schalung montiert, die es erlaubt, die beiden Seitenwände und die Decke des Rohrkörpers zu gießen. Die Fertiggaragen können in Art eines Garagenhofs nebeneinander angeordnet werden. Die Errichtung von Gebäuden aus mehreren Fertiggaragen, mit mehreren Etagen in Form von Garagen übereinander, ist nicht vorgesehen und aufgrund der Statik der Fertiggaragen auch nicht möglich.

Gattungsfremd sind Bauwerke im Tiefbau, beispielsweise Rohrleitungen der Kanalisation, die aus einzelnen, jeweils als Rohrkörper ausgestalteten Segmenten zusammengesetzt sind. Die einzelnen Segmente können nicht separat genutzt werden, sondern erst die aus sämtlichen Segmenten zusammengesetzte Rohrleitung.

Der Erfindung liegt die Aufgabe zugrunde, ein gattungsgemäßes Hochbau-Gebäudemodul dahingehend zu verbessern, dass dieses eine hohe Wohnqualität ermöglicht und welches zur Errichtung von Gebäuden mit mehr als drei Etagen geeignet ist.

Diese Aufgabe wird durch ein Gebäudemodul nach Anspruch 1 gelöst. Ein aus derartigen Gebäudemodulen erstellbares Gebäude wird im Anspruch 14 beschrieben. Vorteilhafte Ausgestaltungen sind in den Unteransprüchen beschrieben.

Die Erfindung schlägt mit anderen Worten vor, das quaderförmige Gehäuse des Gebäudemoduls nicht aus sechs einzelnen Platten zu erstellen, oder aus vier separaten Platten, die einen Rohrkörper bilden sowie aus zwei zusätzlichen Stirnwänden, und auch nicht wie bei den metallischen Containern eine Rahmenkonstruktion zu verwenden, die dann zur Halterung der sechs Flächen des quaderförmigen Gebäudemoduls dient. Vielmehr ist vorschlagsgemäß vorgesehen, einen monolithischen Rohrkörper zu schaffen, der aus einem Betonwerkstoff besteht. Dieser längliche Rohrkörper bildet mit seinen Rohrwandungen den Boden, die Decke und die beiden Seitenwände des Gebäudes. Anders als bei im Boden verlegten Kanalbauwerken, die aus einzelnen, längs aneinander anschließenden Rohrelementen gebildet werden, dient der vorschlagsgemäß vorgesehene Rohrkörper zur Errichtung eines über der Erde aufgestellten Hochbaus, der als Wohngebäude, Lagerraum oder Maschinenraum genutzt werden kann. Die Tür und ein ggf. vorgesehenes Fenster des Gebäudemoduls sind in einer oder in beiden Stirnwänden angeordnet.

Durch die monolithische Bauweise des Rohrkörpers wird eine hohe Stabilität des Gebäudemoduls erreicht. Im Unterschied zu separaten, miteinander verbundenen Platten aus demselben Betonwerkstoff wird eine erheblich bessere Statik bewirkt, so dass nicht nur zwei, sondern bis zu fünf Etagen eines größeren Gebäudes geschaffen werden können, indem entsprechend viele Gebäudemodule übereinander gestapelt werden können. Auf diese Weise können bei einer vorgegebenen Grundfläche erheblich mehr Personen temporär untergebracht werden, was beispielsweise auch für die Versorgung in Katastrophengebieten vorteilhaft ist.

Im Unterschied zu der metallischen Konstruktion, wie sie bei als Gebäudemodul genutzten Containern der Fall ist, bewirkt der Betonwerkstoff durch sein höheres Speichervermögen für Feuchtigkeit und für Wärme eine Verbesserung des Raumklimas innerhalb des Gebäudemoduls. Als Betonwerkstoff ist vorschlagsgemäß insbesondere ein Leichtbeton vorgesehen, so dass der Rohrkörper vom Herstellungswerk zum Aufstellungsort mit möglichst geringem Aufwand transportiert werden kann. Insbesondere kann ein solcher Transport auch dann problemlos erfolgen, wenn das Gebäudemodul möglichst weitgehend betriebsbereit ausgerüstet ist, also mit entsprechenden Einbauten bestückt ist. Diese Einbauten betreffen einerseits Leitungen der Elektro- und Sanitärinstallation, und andererseits Funktionselemente wie Türen, Fenster, elektrische Steckdosen, Leuchten, Wasch- und Spültische, Toiletten sowie Duschen.

Aufgrund der liegenden Herstellung des Rohrkörpers und des Eigengewichts des verwendeten Betonwerkstoffs ergibt sich automatisch, dass die bei der Herstellung untere Rohrwandung des Rohrkörpers einem höheren hydrostatischen Druck ausgesetzt ist als die gegenüberliegende obere Rohrwandung. Ohne weitere Maßnahmen kann sich daher bei Verwendung des durchgängig gleichen Betonwerkstoffs automatisch ergeben, dass der Betonwerkstoff in der unteren Rohrwandung eine höhere Rohdichte aufweist als in der oberen Rohrwandung. Der Betonwerkstoff weist also in diesen beiden gegenüberliegenden Rohrwandungen unterschiedliche Betonqualitäten im Sinne von unterschiedlichen physikalischen Eigenschaften auf.

Dies kann als Vorteil genutzt werden, indem der Rohrkörper beispielsweise nicht um 90° um seine Mittelachse gekippt sondern vielmehr so aufgestellt wird, dass seine bei der Herstellung oberen und unteren Rohrwandungen auch im aufgestellten Zustand oben und unten angeordnet sind, also den Boden und die Decke des Gebäudemoduls bilden. Auf diese Weise ergibt sich eine hervorragende Schalldämmung zwischen zwei übereinander angeordneten Gebäudemodulen, da die unterschiedlichen Qualitäten des Betonwerkstoff unterschiedliche akustische Dämpfungseigenschaften aufweisen und sich ähnlich wie die Kombination eines Tiefpassfilters mit einem Hochpassfilter filterwirksam ergänzen.

Zur Verbesserung der mechanischen Stabilität des monolithischen Rohrkörpers kann in an sich bekannter Weise Bewehrungsstahl innerhalb des Betonwerkstoffs angeordnet sein. Alternativ kann vorgesehen sein, dem Betonwerkstoff Fasern als Zuschlagsstoff zuzugeben, beispielsweise Glasfasern, die als Wirrfasern ungerichtet im Betonwerkstoff angeordnet sind. Derartige Fasern können beispielsweise auch dazu dienen, mechanische Angriffe auf den Rohrkörper - wie z.B. eine Durchbohrung - zu erschweren.

Die Wohnqualität im Inneren des Gebäudemoduls kann insbesondere dadurch verbessert werden, dass kein wasserdichter bzw. selbstverdichtender Beton Verwendung findet, sondern vielmehr ein Betonwerkstoff, welcher Poren enthält. Außerdem sind in diesem Betonwerkstoff Partikel aus einem porösen mineralischen Material verteilt angeordnet. Dieses poröse mineralische Material unterstützt nicht nur die Ausgestaltung des Betonwerkstoffs als Leichtbeton, sondern ermöglicht insbesondere auch eine klimaregulierende Wirkung: Wenn als ein solches Material beispielsweise Blähton verwendet wird, so sind auch im Inneren des Betonwerkstoffs befindliche Blähtonpartikel aufgrund der Porosität des Betonwerkstoffs mit dem Inneren des Gebäudemoduls in Verbindung und können beispielsweise Luftfeuchtigkeit aufnehmen oder abgeben und damit eine klimaregulierende Wirkung entfalten. Die Aufnahme und auch die spätere Verdunstung der Feuchtigkeit bewirken über den Feuchtehaushalt hinaus auch eine temperaturregulierende Wirkung, so dass insgesamt diese Zugabe des porösen Materials im Betonwerkstoff ein angenehmes Wohnklima im Gebäudemodul unterstützt.

Daher kann in einer vorteilhaften Ausgestaltung vorgesehen sein, dass das Gebäudemodul im Inneren frei von Putz ist, was eine besonders wirtschaftliche Ausgestaltung des Gebäudemoduls unterstütz. Die ansonsten durch Putz ermöglichte klimaregulierende Wirkung wird nämlich zumindest zu einem erheblichen Anteil durch den Betonwerkstoff selbst übernommen.

Alternativ zu dem erwähnten Blähton kann auch Bimsstein als poröses mineralisches Material verwendet werden, um rein beispielhaft zwei problemlos erhältliche, handelsübliche Produkte zu nennen.

Bewusst unterschiedliche Betonqualitäten in zwei gegenüberliegenden Rohrwandungen vorzusehen, kann vorteilhaft auch dadurch erreicht werden, dass von vornherein zwei unterschiedliche Betonwerkstoffe verwendet werden, beispielsweise Betonwerkstoffe mit von vornherein unterschiedlichen Rohdichten. Während der Herstellung kann zunächst ein U-förmiger Querschnittsanteil des Rohrkörpers aus einem ersten Betonwerkstoff geschaffen werden - typischerweise dem mit der höheren Rohdichte, und anschließend, noch bevor dieser erste Betonwerkstoff abgebunden hat, wird frisch in frisch die obere Rohrwandung des Rohrkörpers aus einem zweiten Betonwerkstoff gegossen - typischerweise mit der geringeren Rohdichte. Beide Betonwerkstoffe verbinden sich zu einem monolithischen Rohrkörpers, und die beiden unterschiedlichen Betonwerkstoffe mit ihren unterschiedlichen Betonqualitäten können speziell danach ausgewählt werden, ein spezielles Problem zu lösen, beispielsweise einen besonders weiten akustischen Frequenzbereich wirkungsvoll zu dämpfen.

In einer Ausgestaltung kann ein aufrecht verlaufender Schacht monolithisch durch den Betonwerkstoff gebildet sein. Bei der Herstellung des Rohrkörpers wird also ein Schacht automatisch geschaffen, der sich über die Höhe des Gebäudemoduls erstreckt. Dieser Schacht kann für die Führung von Versorgungsleitungen genutzt werden, so dass diese im Sinne einer möglichst vereinfachten Wartung später an zentraler Stelle erreichbar sind. Es kann sich dabei um Leitungen der Elektro- und Sanitärinstallation handeln.

Ebenso wie der erwähnte Schacht kann vorgesehen sein, dass mehrere Wände bei der Herstellung des Rohrkörpers monolithisch aus dem Betonwerkstoff mitgeschaffen werden, die einen im Inneren des Rohrkörpers befindlichen Raum begrenzen und dabei eine Türöffnung frei lassen. Die Türöffnung dient bei der Herstellung des Rohrkörpers beispielsweise dazu, einen Kern zwischen diesen herzustellenden Wänden in der Gießform anzuordnen, wobei ein derartiger Kern durch die frei belassene Türöffnung nach Aushärtung des Betonwerkstoffs entfernt werden kann. Der Kern nimmt während des Gießvorgangs den Raum innerhalb des Betonwerkstoffs ein, der nach Aushärtung des Betons und nach Entfernung des Kerns dann den zu gewünschten Raum - beispielsweise ein Zimmer - innerhalb des Rohrkörpers schafft.

Die Stirnwände des Gebäudemoduls werden vorzugsweise durch vorgefertigte Elemente verschlossen, die an beiden Enden in den Rohrkörper eingesetzt oder an den Rohrkörpers angesetzt werden. Es kann sich dabei um Stirnwände aus Holz bzw. aus Holzwerkstoffen, aus Metall oder auch aus Kunststoff handeln. Beispielsweise können die Stirnwände gelocht oder als Gitter ausgestaltet sein, beispielsweise wenn das Gebäudemodul als Lager genutzt werden soll, z.B. als Abstellplatz für Fahrzeuge.

Wenn das Gebäudemodul zur Beherbergung von technischen Einrichtungen dient, z.B. als Pumpenraum, Serverraum o. dgl., können die Stirnwände als Platten ausgestaltet sein, die aus dem gleichen Betonwerkstoff bestehen wie der Rohrkörper des Gebäudemoduls. Somit wird ein hervorragender Brandschutz gewährleistet, der sowohl die Einrichtungen im Inneren des Gebäudemoduls gegen ein Feuer schützt, welches außerhalb des Gebäudemoduls entsteht, als auch ein hervorragender Brandschutz, der die Umgebung des Gebäudemoduls für den Fall schützt, dass im Inneren des Gebäudemoduls ein Brand entsteht.

Die Verwendung von Leichtbeton für das Rohrelement ermöglicht, dass das Gebäudemodul betriebsfertig mit technischen Einrichtungen bestückt werden kann und dennoch ein Transportgewicht einhält, welches den Transport über öffentliche Straßen ermöglicht. So kann das Gebäudemodul beispielsweise mit einem Generator zur Erzeugung elektrischer Energie bestückt sein, oder als Rechenzentrum bzw. Datenbank mit einer Vielzahl von Computern oder digitalen Speichermedien. Die entsprechenden technischen Einrichtungen können dementsprechend schnell am Aufstellungsort des Gebäudemoduls in Betrieb genommen werden, wobei außer dem oben angesprochenen Brandschutz auch ein Schallschutz durch den Betonwerkstoff des Gebäudemoduls sichergestellt wird.

Insbesondere wenn das Gebäudemodul für Wohnzwecke benutzt werden soll, können die Stirnwände auch dazu dienen, einen natürlichen Lichteinfall ins Innere des Gebäudemoduls zu ermöglichen. Dabei können die Stirnwände als Rahmenkonstruktionen mit mehreren Segmenten ausgestaltet sein, wobei in die einzelnen Segmente Tür- oder Fenster- oder Blindelemente eingesetzt werden können. Der Rahmen einer solchen Rahmenkonstruktion ermöglicht die Befestigung der Stirnwand von außen an der Stirnseite des Rohrkörpers, so dass das Innere des Rohrkörpers vollständig als Wohnfläche des Gebäudemoduls genutzt werden kann.

Vorteilhaft kann vorgesehen sein, dass eine Stirnwand voll verglast ausgestaltet ist. Bei der oben angesprochenen Ausgestaltung der Stirnwand als Rahmenkonstruktion mit mehreren Segmenten bedeutet dies, dass sämtliche Segmente für Licht durchlässig ausgestaltet sind. Gegebenenfalls können auch beide gegenüberliegenden Stirnwände voll verglast sein. Bei Gebäuden, die aus mehreren vorschlagsgemäßen Gebäudemodulen gebildet sind, ist ein Gebäudemodul vertikal und seitlich von benachbarten Gebäudemodulen umgeben. Da in diesem Fall der einzige Lichteinfall in das Innere des Gebäudemoduls durch die Stirnseiten erfolgt, kann die Vollverglasung durch ihre Großflächigkeit dazu beitragen, im Inneren des Gebäudemoduls eine ausreichende Versorgung mit natürlichem Licht sicherzustellen.

Da das Gebäudemodul nicht aus einzelnen Platten zusammengestellt wird, die ggf. erst an der Baustelle zu einem dreidimensionalen Körper zusammengefügt werden, sondern da es den monolithischen Rohrkörper aufweist, kann in einer vorteilhaften Ausgestaltung vorgesehen sein, dass das Gebäudemodul als Fertigbauelement ausgestaltet ist, welches bauseits praktisch Anschlussfertig angeliefert wird. Es ist in diesem Fall werkseitig bereits mit Elementen der Sanitärinstallation und/oder der Elektroinstallation bestückt, so dass das gesamte Gebäudemodul lediglich an die erforderlichen Zu- und Ableitungen angeschlossen werden muss und dann unmittelbar betriebsbereit ist und lediglich noch mit Möbeln bestückt werden muss.

Vorteilhaft kann eine Seitenwand des Gebäudemoduls mit einer Fassade versehen sein, welche angesichts des porösen Betonwerkstoffs einen Witterungsschutz gegen Feuchtigkeit bildet. Daher kann diese Seitenwand des Gebäudemoduls mit einer sehr großflächigen oder mit mehreren kleineren Fassadentafeln abgedeckt sein. Wenn das Gebäudemodul als nur aus diesem einen Modul bestehendes Gebäude genutzt werden soll, können dementsprechend vorteilhaft beide gegenüberliegenden Seitenwände mit derartigen Fassaden abgedeckt sein.

Dabei kann insbesondere vorteilhaft vorgesehen sein, dass die Fassade wärmedämmend ausgestaltet ist, indem beispielsweise zunächst eine thermische Isolier- bzw. Dämmschicht dem Rohrkörper des Gebäudemoduls benachbart vorgesehen ist und diese thermische Dämmschicht dann außen durch eine Witterungsschutzschicht abgedeckt ist, z. B. in Form einer metallischen oder mineralischen Fassadentafel.

Auch auf der Decke des Gebäudemoduls kann vorteilhaft eine Wärmedämmung vorgesehen sein. In diesem Fall ist auf der Decke eine wärmedämmende Isolationsschicht vorgesehen und auf dieser Isolationsschicht dann eine für Wasser undurchlässige Sperrschicht. Die Sperrschicht kann beispielsweise aus einer Bitumenfolie o. dgl. bestehen, oder aus einer metallischen Deckschicht. Besonders vorteilhaft jedoch kann vorgesehen sein, dass die Sperrschicht als Platte aus einem wasserdichten Beton ausgestaltet ist. Aufgrund der Eigensteifigkeit einer solchen Betonplatte ist in diesem Fall vorgesehen, dass diese Platte bzw. diese Sperrschicht an den beiden Stirnenden des Gebäudemoduls über den Rohrkörper hinausragt und somit einen Dachüberstand bildet, der somit das Eindringen von Feuchtigkeit unterhalb der Sperrschicht zuverlässig verhindert.

Die Abmessungen des Gebäudemoduls können zur Erzielung eines möglichst großen Wohnraums, bei gleichzeitiger Möglichkeit, das Gebäudemodul auf dem Landweg zu transportieren, beispielsweise dazu führen, dass der Rohrkörper eine Länge von 5 bis 15 m insbesondere etwa 10 m aufweist. Außerdem ergibt sich bei derartigen Längenabmessungen besonders deutlich der Vorteil des vorgeschlagenen Herstellungsverfahrens im Unterschied dazu, den Rohrkörper zunächst stehend zu gießen und dann in seine liegende Gebrauchslage zu schwenken: die große Höhe würde bei einer stehenden Fertigung zu stark unterschiedlichen Eigenschaften führen, die der Rohrkörper später an seinen beiden Stirnseiten aufweist. Durch die liegende Herstellung jedoch behält auch ein sehr langer Rohrkörper über seine gesamte Länge stets gleiche Eigenschaften in seinem Querschnitt.

Die Breite des Rohrkörpers kann zu Gunsten eines problemlosen Transports über öffentliche Straßen bei etwa 2,50 m bis 4,50 m liegen, insbesondere 3 m.

Eine für das Raumklima vorteilhafte Raumhöhe kann dadurch gewährleistet werden, dass der Rohrkörper eine Höhe von 2,30 m bis 4 m aufweist, insbesondere etwa 2,80 m bis 2,90 m, beispielsweise 2,85 m. Je nach dem zu benutzenden Transportweg vom Herstellungs- bis zum Aufstellungsort können diese Höhenabmessungen einen Transport auch noch unter Brücken hindurch ermöglichen. Insbesondere wenn das Gebäudemodul als Wohnraum genutzt werden soll, kann eine Raumhöhe von etwa 2,50 m bis 2,60 m angestrebt werden, wie sie für viele Wohngebäude typisch ist. Angesichts einer Wandstärke des Rohrkörpers von etwa 15 cm wird dementsprechend eine innere Raumhöhe des Rohrkörpers von 2,55 m gewährleistet, wenn der Rohrkörper außen die erwähnte Höhe von 2,85 m aufweist.

Die vorgenannten Abmessungen berücksichtigen insbesondere eine Transportabilität des Gebäudemoduls vom Produktionsort zum Aufstellungsort über öffentliche Straßen. Davon abweichende Abmessungen können jedoch insbesondere dann problemlos vorgesehen sein, wenn ein solcher Transport nicht über öffentliche Straßen erfolgen soll, sondern lediglich den Anforderungen genügen muss, welche das eingesetzte Transportgerät in technischer Hinsicht stellt. So kann beispielsweise die Produktion der Gebäudemodule dort erfolgen, wo eine neue - und ggf. temporäre - Siedlung entstehen soll. Die für die Produktion genutzte Halle kann beispielsweise nach Errichtung der Siedlung als Schulgebäude, Markthalle oder dergleichen verwendet werden, nachdem die Produktionsanlagen aus dieser Halle entfernt worden sind. Dementsprechend kann das Gebäudemodul auch größere als die oben genannten Abmessungen aufweisen, beispielsweise eine Breite von 7 m aufweisen.

Unter Verwendung des beschriebenen Gebäudemoduls kann vorteilhaft ein Gebäude geschaffen werden, welches aus wenigstens zwei derartigen Gebäudemodulen besteht. Zu Gunsten einer möglichst wirtschaftlichen Ausgestaltung des Gebäudemoduls ist vorgesehen, dass im Gebäudemodul keine Schalldämmung in Form eines schwimmenden, Trittschall dämmenden Estrichs vorgesehen ist. Daher sind vorteilhaft zwischen den beiden benachbarten Gebäudemodulen Abstandshalter bzw. Dämpfungskörper angeordnet, die Körperschall dämmen, beispielsweise Matten aus einem Kautschuk- oder Elastomerwerkstoff. Derartige Dämpfungskörper sind zwischen zwei nebeneinander angeordneten Gebäudemodulen üblicherweise nicht erforderlich, sie können dort jedoch vorgesehen sein, um zuverlässig eine Körperschallübertragung auch dann zu verhindern, wenn sich aufgrund von Bewegungen des Untergrundes die beiden Gebäudemodule einander annähern. Insbesondere zwischen zwei übereinander angeordneten Gebäudemodulen können die Dämpfungskörper vorteilhaft vorgesehen sein, so dass Schall zwar innerhalb eines Gebäudemoduls von einem zum anderen Raum wahrgenommen werden kann, jedoch eine Schalldämmung zuverlässig zwischen benachbarten Gebäudemodulen erzielt wird.

Aufgrund der hohen Eigenstabilität des monolithischen Betonkörpers besteht ein Vorteil des vorliegenden Vorschlags darin, dass ein Gebäude, welches aus mehreren vorschlagsgemäßen Gebäudemodulen besteht, auf besonders einfache Weise errichtet werden kann. Es können nämlich die einzelnen Gebäudemodule nebeneinander und / oder übereinander frei aufgestellt werden, also ohne die Verwendung zusätzlicher, statisch wirksamer Verbindungselemente angeordnet werden wie z.B. eines gemeinsamen Verbindungs- oder Tragrahmens oder dergleichen.

Als statisch wirksam wird in diesem Zusammenhang ein Verbindungselement bezeichnet, welches zwei Gebäudemodule starr miteinander verbindet und Relativbewegungen zwischen diesen beiden Gebäudemodulen verhindert. Verbindungen zwischen den einzelnen Gebäudemodulen wie z.B. Leitungen der elektrischen oder der Sanitär-Installation, oder die erwähnten Elemente des Witterungsschutzes an den Fassaden bzw. am Dach des Gebäudes werden in diesem Zusammenhang nicht berücksichtigt, da sie in statischer Hinsicht keine belastbare Verbindung zwischen den Gebäudemodulen bewirken und trotz dieser bestehenden Verbindungen die benachbarten Gebäudemodule in statischer Hinsicht nicht verbunden sind. Aufgrund des Eigengewichts der einzelnen Gebäudemodule ist dennoch der Zusammenhalt dieser Module innerhalb eines Gebäudes gewährleistet, so dass in wirtschaftlich vorteilhafter Weise auf zusätzliche, statisch relevante Verbindungselemente verzichtet werden kann.

Die erwähnten Abstandshalter bzw. Dämpfungskörper können in diesem Zusammenhang außer ihrer dämpfenden eine rutschhemmende Wirkung aufweisen, die vorteilhaft genutzt werden kann: sie können dazu beitragen, eine optimale Rutschfestigkeit zwischen benachbarten, statisch unverbundenen Gebäudemodulen zu erreichen, insbesondere bei übereinander angeordneten Gebäudemodulen.

Insbesondere kann vorteilhaft vorgesehen sein, dass die Abstandshalter bzw. Dämpfungskörper elastisch verformbar ausgestaltet sind. Beispielsweise kann eine Noppenmatte aus einem Elastomerwerkstoff verwendet werden, also ein Flächenelement, welches auf einer oder auf seinen beiden gegenüberliegenden Oberflächen nach außen ragende Vorsprünge in Form der sogenannten Noppen aufweist. Die Noppen können parallel zur Fläche der Noppenmatte in sämtlichen Richtungen verformt werden, wenn die Noppenmatte auf Bescherung beansprucht wird. Dies ist der Fall, wenn zwei übereinander angeordnete Gebäudemodule sich relativ zueinander zu verschieben bestrebt sind. In diesem Fall werden die Noppen unter dem Einfluss der auftretenden Belastung verformt, bewirken aber durch ihre elastische Verformbarkeit und durch ihre Rückstellkräfte, dass nach der Belastung die beiden Gebäudemodule wieder in ihre ursprüngliche Relativstellung zueinander zurückkehren.

Um die wirtschaftlich vorteilhafte freie Aufstellbarkeit der Gebäudemodule zu ermöglichen und gleichzeitig in besonders starkem Maße einen sicheren Verbund der benachbarten Gebäudemodule zu gewährleisten, können die monolithischen Gebäudemodule mit einer Profilierung an ihrer Außenseite versehen sein, die einen Formschluss zwischen zwei einander benachbarten Gebäudemodulen bewirkt. Dabei kann insbesondere vorteilhaft vorgesehen sein, dass eine Ausnehmung des einen Gebäudemoduls größer ausgestaltet ist als ein damit korrespondierender Vorsprung des anderen Gebäudemoduls. So kann ein direkter, Schall übertragender Kontakt der beiden monolithischen Betonkörper dieser beiden Gebäudemodule vermieden werden und es kann beispielsweise ein Schall-Dämpfungskörper in dem Zwischenraum angeordnet werden, der sich innerhalb der erwähnten Ausnehmung zu dem darin eintauchenden Vorsprung ergibt.

### Hinterschneidung / Erdbeben / Uplift Loads

Unabhängig davon, ob ein Dämpfungskörper in der Ausnehmung angeordnet ist oder nicht, wird dennoch in jedem Fall ein Formschluss erreicht. Wenn beispielsweise aufgrund von Setzungen des Untergrundes oder von Erdstößen die einzelnen Gebäudemodule relativ zueinander bewegt werden, wird eine Relativbewegung möglichen der beiden Gebäudemodule zueinander ermöglicht, bis es zu einem Kontakt im Bereich der Profilierung kommt, der Vorsprung des einen also am Rand der Ausnehmung des anderen Gebäudemoduls anliegt. Das Ausmaß der Relativbewegung zwischen den Gebäudemodulen wird in diesem Fall durch die Größe des Zwischenraums bestimmt, der in der Ausnehmung zu dem darin eintauchenden Vorsprung hin besteht.

Die statisch nicht relevanten Verbindungen zwischen benachbarten Gebäudemodulen können konstruktiv darauf ausgelegt sein, derartige Relativbewegungen zuzulassen. Beispielsweise können elektrische Leitungen sowie Rohrleitungen bogen- oder spiralförmig verlegt werden, und Fassadenelemente können in Gleitlagern gehalten werden.

Um wirtschaftlich vorteilhaft die Gebäudemodule als Gleichteile produzieren zu können, kann die erwähnte Profilierung jeweils außen an zwei gegenüberliegenden Modulflächen verwirklicht sein also an den beiden Seitenwänden einerseits oder an dem Dach und dem Boden andererseits. Einer Ausnehmung auf der einen dieser Modulflächen steht daher ein Vorsprung auf der anderen dieser Modulflächen gegenüber. Bei der Errichtung des Gebäudes aus derartigen gleichen Gebäudemodulen ergibt sich daher automatisch, dass die beiden unterschiedlichen, komplementären Profilierungen miteinander zusammenwirken und den gewünschten Formschluss bilden.

Eine möglichst wirtschaftliche Ausgestaltung des Gebäudes kann dadurch unterstützt werden, dass die Dämpfungskörper ausschließlich zwischen zwei übereinander angeordneten Gebäudemodulen vorgesehen sind. Ohne spezielle Halterungen an den Gebäudemodulen vorzusehen, können die Dämpfungskörper einfach auf das untere Gebäudemodul aufgelegt werden. Nach dem Aufsetzen des oberen Gebäudemoduls sind sie aufgrund der Gewichtsbelastung verschiebesicher in ihrer Lage fixiert.

Eine Schalldämmung zwischen nebeneinander benachbarten Gebäudemodulen kann auf einfache Weise, unter Einsparung von Montagezeit und von Material, allein durch die Aufstellung der beiden Gebäudemodule erreicht werden, indem ein Luftspalt zwischen diesen beiden Gebäudemodulen verbleibt. In diesem Fall kann auf Dämpfungskörper zwischen den beiden seitlich benachbarten Gebäudemodulen vollständig verzichtet werden. Jedoch können Abstandshalter die Aufrechterhaltung des Luftspalts sicherstellen, wobei die Abstandshalter zur Vermeidung einer unerwünschten Körperschallübertragung akustisch dämpfend ausgestaltet sind. Insofern können auch die Abstandshalter ebenfalls als Dämpfungskörper bezeichnet werden und beispielsweise aus dem gleichen Material bestehen können wie die übrigen Dämpfungskörper, die zwischen zwei übereinander angeordneten Gebäudemodulen vorgesehen sind, wobei die Abstandshalter im Vergleich zu diesen übrigen Dämpfungskörpern kleinere Abmessungen aufweisen können.

Ein weiterer Vorteil der Dämpfungskörper besteht darin, dass sie nicht nur schwache Vibrationen wie den erwähnten Schall dämpfen, sondern auch stärkere Vibrationen, wie sie beispielsweise bei Erdbeben auftreten. Die monolithische Ausgestaltung des Rohrkörpers verleiht dem Gebäudemodul im Vergleich zu vier separat hergestellten Wandelementen, die zu einem Rohrkörper verbunden werden, eine erheblich bessere Stabilität, so dass bereits aus diesem Grund ein Gebäude, welches aus einem oder mehreren vorschlagsgemäßen Gebäudemodulen errichtet wird, eine besonders hohe Sicherheit gegen Erdbeben gewährleistet. Die erwähnten Dämpfungskörper ermöglichen, dass das Gebäude sich elastisch bewegen kann, also Relativbewegungen zwischen den einzelnen Gebäudemodulen erfolgen können, und Schwingungen bzw. Drücke zwischen den einzelnen Gebäudemodulen aufgenommen und gedämpft werden können. Im Ergebnis wird daher sowohl für einzellige als auch für mehrzellige Gebäude, also für Gebäude, die aus einem einzigen Gebäudemodul oder aus mehreren Gebäudemodulen bestehen, ein hohes Maß an Erdbebensicherheit geschaffen. Dies gilt insbesondere dann, wenn die Gebäudemodule nicht statisch miteinander verbunden sind, so dass sie die erwähnten Relativbewegungen ausführen können, ohne eine ansonsten vorhandene, statisch verbindende Konstruktion wie einen Verbindungs- bzw. Tragrahmen zu belasten und zu verspannen.

Das Gebäudemodul kann grundsätzlich als abgeschlossene Wohneinheit genutzt werden, so dass es eine so genannte "einzellige" Wohneinheit bildet. Vorteilhaft jedoch können zwei- oder mehrzeilige Wohneinheiten geschaffen werden, die dementsprechend mehr Grundfläche bereitstellen, als ein einzelnes Gebäudemodul bietet. Ein mehrzelliges Gebäude wird dementsprechend aus einer Mehrzahl einzelliger und / oder mehrzelliger Wohneinheiten gebildet. Zur Schaffung einer zwei- oder mehrzelligen Wohneinheit können zwei oder mehr Grundmodule nebeneinander und / oder übereinander angeordnet werden, und es kann insbesondere vorgesehen sein, dass zwei oder mehr unterschiedliche Typen von Gebäudemodulen verwendet werden.

Die Gebäudemodule können sich durch unterschiedliche Grundrisse unterscheiden, beispielsweise durch die Anordnung von monolithisch im Gebäudemodul vorgesehenen Wänden, oder durch die Anzahl und Anordnung von Türen, welche einen Durchgang zum benachbarten Gebäudemodul ermöglichen, so dass beispielsweise ein "Durchgangsmodul" vorgesehen sein kann, welches zwei Türen in den beiden gegenüberliegenden Seitenwänden aufweist und bei einer Aneinanderreihung von wenigstens drei Modulen als mittleres Modul eine Verbindung zwischen den beiden äußeren Modulen schafft. Ohne dieses mittlere Durchgangsmodul können die beiden äußeren Gebäudemodule unmittelbar benachbart angeordnet werden, um eine zweizellige Wohneinheit zu schaffen.

Unterschiedliche Grundmodule können sich durch die werkseitig vorgesehenen, standardisierten Installationen von elektrischen oder sanitären Leitungen und Funktionselementen unterscheiden, so dass sie dementsprechend für die Nutzung als Wohn-, Küchen- oder Sanitärräume vorbereitet sind.

Zur Schaffung einer zweizelligen Wohneinheit können vorteilhaft zwei benachbarte Gebäudemodule einen gemeinsamen Wohnraum bilden, indem die beiden Gebäudemodule mit Rohrwandungen ihrer beiden Rohrkörper einander benachbart angeordnet sind, also nicht etwa stirnseitig aneinander anschließen. In den beiden Rohrwandungen, die einander benachbart sind, sind einander überdeckende Durchgangsöffnungen angeordnet, beispielsweise zwei miteinander fluchtende Türöffnungen. Sollten die beiden Gebäudemodule allerdings übereinander angeordnet sein, so können diese beiden einander überdeckenden Durchgangsöffnungen beispielsweise dazu dienen, eine die beiden Etagen verbindende Treppe, ggf. Wendeltreppe, aufzunehmen. Die beiden Durchgangsöffnungen überdecken einander so, dass sie den Durchgang von einem in das benachbarte Gebäudemodul ermöglichen.

Aus ästhetischen Gründen können die beiden Durchgangsöffnungen vorteilhaft vollständig miteinander fluchten, also gleichgroß sein. Dies ermöglicht es, den Trennspalt zwischen den beiden Gehäusemodulen mittels einer um die Öffnung umlaufenden Zarge abzudecken. Wenn jedoch die Herstellung von mehreren unterschiedlichen Typen von Gebäudemodulen vorgesehen ist, die auf unterschiedliche Arten miteinander kombiniert werden können, so kann vorgesehen sein, dass zwei Durchgangsöffnungen einander lediglich teilweise überdecken und den Durchgang von einem ins nächste Modul ermöglichen, dass diese beiden Durchgangsöffnungen jedoch nicht exakt miteinander fluchten müssen.

Wenn mehrere Gebäudemodule nebeneinander angeordnet sind, also mit ihren Rohrwandungen einander benachbart sind und nicht etwa mit ihren Stirnwänden, so ergibt sich daraus ein so genannter Gebäuderiegel. Ein Witterungsschutz, wie weiter oben für das einzelne Gebäudemodul beschrieben, ist in diesem Fall lediglich an den beiden Außenseiten des Gebäuderiegels erforderlich, so dass in besonders wirtschaftlicher Ausgestaltung des Gebäudes die Abdeckung lediglich dieser beiden Außenseiten des Gebäuderiegels mit jeweils einer oder mehreren Fassadentafeln vorgesehen sein kann.

Wenn mehrere Gebäudemodule den beschriebenen Gebäuderiegel bilden, so können die Eingangstüren versetzt zueinander angeordnet sein, also auf den unterschiedlichen Stirnseiten der Gebäudemodule vorgesehen sein. Wirtschaftlich besonders vorteilhaft können die Gebäudemodule jedoch so angeordnet sein, dass sich die Eingangstüren sämtlich nebeneinander befinden, so dass auf besonders einfache Weise der Zugang zu den Eingangstüren geschaffen werden kann. Wenn aus mehreren Gebäudemodulen ein mehrstöckiges Gebäude geschaffen wird, so können ähnlich wie bei den so genannten Laubengängen auf Höhe der oberen Gebäudemodule die Eingangstüren durch einen Laufsteg miteinander verbunden sein, wobei der Zugang zu diesem Laufsteg durch einen Treppenaufgang ermöglicht werden kann.

Das einzelne Gebäudemodul kann durch die weiter oben erwähnte Dachkonstruktion vor Niederschlägen geschützt werden, nämlich durch die thermisch dämmende Schicht sowie durch die darüber angeordnete Sperrschicht, die ggf. als Betonplatte ausgestaltet sein kann. Wenn ein Gebäude zwei oder mehr einander benachbarte Gebäudemodule umfasst, die mit ihren Seitenwänden einander benachbart sind, kann vorteilhaft vorgesehen sein, dass die erwähnten Sperrschichten der Dachkonstruktion an den einander benachbarten Längsseiten jeweils eine Aufkantung aufweisen. Der Spalt, der sich zwischen den beiden Sperrschichten der beiden Gebäudemodule ergibt, kann dann auf einfache Weise durch eine Dichtleiste abgedeckt werden, die einen U-förmigen, nach unten offenen Querschnitt aufweist und die so angeordnet wird, dass sie die beiden einander benachbarten Aufkantungen übergreift. Eine solche Leiste kann beispielsweise ein vorgefertigtes Formteil aus Kunststoff oder Metall sein, oder es kann sich dabei um eine an der Baustelle angebrachte und in Form gebrachte Folie handeln.

Ein Ausführungsbeispiel der Erfindung wird anhand der rein schematischen Darstellung nachfolgend näher erläutert. Dabei zeigt
- Fig. 1: einen horizontalen Querschnitt durch einen Gebäudekomplex,
- Fig. 2: einen vertikalen Schnitt entlang der Linie II-II in Fig. 1, und
- Fig. 3: einen Schnitt entlang der Linie III-III in Fig. 1.

In Fig. 1 ist ein Gebäudekomplex dargestellt, der zwei Gebäude 1 umfasst, wobei jedes Gebäude 1 aus einer Vielzahl von Gebäudemodulen 2 gebildet wird. Dabei sind zwei unterschiedliche Modultypen vorgesehen, nämlich ein Gebäudemodul 2, welches als Wohnmodul 3 bezeichnet wird und ein Gebäudemodul 2, welches einen anderen Grundriss aufweist und als Schlafmodul 4 bezeichnet ist. Die einzelnen Gebäudemodule 2 sind jeweils 10 m lang und 3 m breit. Sie weisen eine Raumhöhe im Inneren von 2,55 m auf und eine Wandstärke von 15 cm, so dass die Gebäudemodule 2 insgesamt jeweils eine Höhe von 2,85 m aufweisen.

Wie insbesondere aus den Fig. 2 und 3 ersichtlich ist, sind die beiden Gebäude 1 jeweils dreigeschossig ausgestaltet, so dass jedes Gebäude 1 drei übereinander angeordnete Gebäuderiegel 5 aufweist und jeder Gebäuderiegel 5 durch zehn Gebäudemodule 2, nämlich jeweils abwechselnd fünf Wohnmodule 3 und fünf Schlafmodule 4, gebildet wird.

Wie aus dem Grundriss der einzelnen Wohneinheiten in Fig. 1 ersichtlich ist, sind die Grundrisse der einander gegenüberliegenden Gebäudemodule 2 symmetrisch zueinander ausgestaltet. Abweichend von dem dargestellten Ausführungsbeispiel kann zu Gunsten einer möglichst wirtschaftlichen Ausgestaltung der Gebäudemodule 2 vorgesehen sein, dass lediglich die beiden dargestellten Modultypen des Wohnmoduls 3 und des Schlafmoduls 4 hergestellt werden und daraus ein erstes Gebäude 1 bzw. ein erster Gebäuderiegel 5 errichtet wird. Für das zweite Gebäude 1 werden dann die dort verwendeten Gebäudemodule 2 jeweils um 180° gedreht, so dass wie in Fig. 1 die Eingänge zu den jeweiligen Gebäudemodulen 2 einander gegenüberliegen und durch mittig zwischen den Gebäuden 1 angeordnete Laubengänge erschlossen werden können.

Diese Laubengänge weisen die aus den Fig. 1 und 2 ersichtlichen Laufstege 6 auf, die über eine Treppe 7 erreichbar sind. In jedem Schlafmodul 4 ist monolithisch aus dem für den Rohrkörper verwendeten Betonwerkstoff ein Schacht 8 gebildet. Hierzu verläuft eine Seitenwand 9 des Rohrkörpers nicht in einer Ebene geradlinig, sondern vielmehr mit einer U-förmigen Umlenkung, so dass der zur Seite offene Schacht 8 geschaffen wird.

Ebenso ist bei der Herstellung des monolithischen Rohrkörpers vorgesehen, dass aus demselben Betonwerkstoff monolithisch Wände 10 geschaffen werden, die einen Raum 11 begrenzen, jedoch eine Türöffnung 12 frei lassen, so dass dieser Raum 11 beispielsweise als Bad genutzt werden kann und die zugehörigen Zu- und Ableitungen auf kurzem Weg zu dem Schacht 8 geführt werden können.

Die beiden Stirnwände eines jeden Gebäudemoduls 2 sind mit 14 gekennzeichnet, wobei in den an die Laufstege 6 angrenzenden Stirnwänden 14 Türen 15 als Eingangstüren zum Betreten der jeweiligen Wohneinheiten vorgesehen sind.

Aus Fig. 2 ist ersichtlich, dass auf den obersten Gebäudemodulen 2 der beiden Gebäude 1 jeweils eine Dachkonstruktion vorgesehen ist, die eine wärmedämmende Isolationsschicht 16 auf der jeweiligen Decke 17 dieses obersten Gebäudemoduls 2 vorsieht und eine wasserdichte Sperrschicht 18, welche die Isolationsschicht 16 abdeckt.

Die Sperrschicht 18 ist als Betonplatte mit einer Länge von 11 m ausgestaltet, so dass diese Betonplatte über die Gebäudemodule 2 zu beiden Seiten um jeweils 50 cm hinausragt. Die Betonplatte, welche die Sperrschicht 18 bildet, weist eine umlaufende Aufkantung 19 auf, so dass, wie aus Fig. 3 ersichtlich ist, bei zwei benachbarten Grundmodulen 2 die Aufkantungen 19 der Sperrschichten 18 unmittelbar aneinander grenzen. Ein zusätzlicher Schutz gegen eindringendes Wasser wird dadurch erzielt, dass, aus den Zeichnungen nicht ersichtlich, diese beiden aneinander grenzenden Aufkantungen 19 durch eine U-förmige Dichtleiste abgedeckt werden.

Aus den Fig. 2 und 3 ist ersichtlich, dass die monolithischen Rohrkörper aus Betonwerkstoff der Gebäudemodule 2 außer den Seitenwänden 9 und der Decke 17 jeweils einen Boden 20 der Grundmodule 2 bilden.

Die beiden unterschiedlichen Wohn- und Schlafmodule 3 und 4 bilden, wie aus Fig. 1 erkennbar ist, jeweils gemeinsam eine Wohnung mit einer Wohnfläche von annähernd 50 m². Die beiden dazu verwendeten Gebäudemodule 2 weisen an ihren beiden aneinander grenzenden Seitenwänden 9 jeweils eine Durchgangsöffnung 21 auf, wobei bei dem dargestellten Ausführungsbeispiel diese beiden Durchgangsöffnungen 21 gleichgroß sind und miteinander fluchten.

Aufgrund des Maßstabs ist aus den Darstellungen nicht ersichtlich, dass jeweils zwischen zwei aneinander angrenzenden Gebäudemodulen 2 Dämpfungskörper angeordnet sind, die schalldämmend ausgestaltet sind.

In Fig. 1 ist an den beiden Enden jedes der beiden dargestellten Gebäuderiegel 5 eine Fassadenkonstruktion dargestellt, die als wärmedämmende Fassade ausgestaltet ist, indem auch an diesen beiden Enden eines Gebäuderiegels 5 eine thermische Isolationsschicht 16 angeordnet ist, die mit mehreren dünnen, beispielsweise metallischen, Fassadentafeln 22 abgedeckt ist und somit gegen Feuchtigkeit und UV-Strahlung geschützt ist.

### Bezugszeichen:

- 1: Gebäude
- 2: Gebäudemodul
- 3: Wohnmodul
- 4: Schlafmodul
- 5: Gebäuderiegel
- 6: Laufsteg
- 7: Treppe
- 8: Schacht
- 9: Seitenwand
- 10: Wand
- 11: Raum
- 12: Türöffnung
- 14: Stirnwand
- 15: Tür
- 16: Isolationsschicht
- 17: Decke
- 18: Sperrschicht
- 19: Aufkantung
- 20: Boden
- 21: Durchgangsöffnung
- 22: Fassadentafel

## Patentansprüche

1. Hochbau-Gebäudemodul (2),
mit einem quaderförmigen Gehäuse, welches einen Boden (20), eine Decke (17), zwei Seitenwände (9) und zwei Stirnwände (14) des Gehäusemoduls (2) bildet,
wobei das Gebäudemodul (2) eine von dem Boden (20), der Decke (17) und den Seitenwänden (9) umgebene Mittelachse aufweist,
und in dem Gehäuse eine Tür (15) angeordnet ist,
wobei das Gehäuse einen aus einem Betonwerkstoff bestehenden Rohrkörper aufweist,
dessen vier Rohrwandungen den Boden (20), die Decke (17), und die Seitenwände (9) bilden,
**dadurch gekennzeichnet,**
**dass** der Rohrkörper monolithisch aus dem Betonwerkstoff besteht und mit liegend ausgerichteter Mittelachse gegossen worden ist,
wobei die untere und die obere Rohrwandung des Rohrkörpers als gegenüberliegende Rohrwandungen unterschiedliche Betonqualitäten im Sinne von unterschiedlichen physikalischen Eigenschaften aufweisen.

2. Gebäudemodul nach Anspruch 1,
**dadurch gekennzeichnet,**
**dass** der Betonwerkstoff Poren enthält sowie in dem Betonwerkstoff verteilt angeordnetes poröses mineralisches Material.

3. Gebäudemodul nach Anspruch 2,
**dadurch gekennzeichnet,**
**dass** das poröse mineralische Material aus Blähton oder Bimsstein besteht.

4. Gebäudemodul nach einem der vorhergehenden Ansprüche,
**dadurch gekennzeichnet,**
**dass** die inneren Oberflächen des Rohrkörpers frei von einer Putzschicht sind.

5. Gebäudemodul nach einem der vorhergehenden Ansprüche,
**dadurch gekennzeichnet,**
**dass** der Betonwerkstoff in seinem quer zur Mittelachse verlaufenden Querschnitt in zwei gegenüberliegenden Rohrwandungen unterschiedliche Betonqualitäten aufweist.

6. Gebäudemodul nach Anspruch 5,
**dadurch gekennzeichnet,**
**dass** der Betonwerkstoff in den beiden gegenüberliegenden Rohrwandungen unterschiedliche Zusammensetzungen aufweist.

7. Gebäudemodul nach einem der vorhergehenden Ansprüche,
**dadurch gekennzeichnet,**
**dass** eine Stirnwand (14) voll verglast ausgestaltet ist.

8. Gebäudemodul nach einem der vorhergehenden Ansprüche,
**dadurch gekennzeichnet,**
**dass** die Decke (17) des Gebäudemoduls (2) mit einer eine für Wasser undurchlässigen Sperrschicht (18) abgedeckt ist,
wobei die Sperrschicht (18) als Platte aus wasserdichtem Beton ausgestaltet ist.

9. Gebäudemodul nach Anspruch 6,
**dadurch gekennzeichnet,**
**dass** die Sperrschicht (18) an beiden Stirnenden über den Rohrkörper hinausragt.

10. Gebäudemodul nach einem der vorhergehenden Ansprüche,
**dadurch gekennzeichnet,**
**dass** der Rohrkörper eine Länge von 5 bis 15 m, insbesondere 10 m, aufweist.

11. Gebäudemodul nach einem der vorhergehenden Ansprüche,
**dadurch gekennzeichnet,**
**dass** der Rohrkörper eine Breite von 2,50 bis 4,50 m, insbesondere 3 m, aufweist.

12. Gebäudemodul nach einem der vorhergehenden Ansprüche,
**dadurch gekennzeichnet,**
**dass** der Rohrkörper eine Höhe von 2,30 bis 3,50 m, insbesondere 2,85 m, aufweist.

13. Gebäudemodul nach einem der vorhergehenden Ansprüche,
**dadurch gekennzeichnet,**
**dass** der Rohrkörper an zwei gegenüberliegenden Modulflächen außen komplementäre Profilierungen aufweist, derart, dass diese Profilierungen zweier gleichartiger, benachbart aneinandergrenzender Gebäudemodule (2) einen Formschluss bilden.

14. Gebäude (1),
bestehend aus wenigstens zwei Gebäudemodulen (2), die nach einem der vorhergehenden Ansprüche ausgestaltet sind,
wobei zwischen benachbarten Gebäudemodulen (2) schalldämmende Dämpfungskörper angeordnet sind.

15. Gebäude nach Anspruch 14, unter Verwendung eines Gebäudemoduls nach Anspruch 8,
**dadurch gekennzeichnet,**
**dass** zwei Gebäudemodule (2) einander mit ihren Seitenwänden (9) benachbart angeordnet sind,
und die Sperrschichten (18) an ihren einander benachbarten Längsseiten jeweils eine Aufkantung (19) aufweisen, und eine Dichtleiste mit U-förmigem, nach unten offenen Querschnitt die beiden Aufkantungen (19) übergreifend angeordnet ist.

## Claims

1. High-rise building module (2) having a cuboid housing that forms a floor (20), a ceiling (17), two side-walls (9) and two front walls(14) of the housing module (2), where the building module (2) incorporates a central axis around which the floor (20), the ceiling (17) and the side walls (9) are arranged, and where a door (15) is arranged in the housing, where the housing incorporates a tubular body consisting of a concrete material the four walls of which tubular body form the floor (20), the ceiling (17) and the side walls (9), **characterised in** the tubular body consists entirely of the concrete material and is cast with a horizontally aligned central axis, where the bottom and top wall of the tubular body, as opposing tube walls, have different grades of concrete in the sense that they have different physical properties.

2. Building module in accordance with claim 1, **characterised in that** the concrete material contains pores and porous mineral material that is evenly distributed throughout the concrete material.

3. Building module in accordance with claim 2, **characterised in that** the porous mineral material consists of expanded clay or pumice stone.

4. Building module in accordance with any one of the preceding claims, **characterised in that** the inner surfaces of the tubular body are free from a plaster layer.

5. Building module in accordance with any one of the preceding claims, **characterised in that** the concrete material incorporates in its transverse axis extending across the central axis different grades of concrete in two opposing tube walls.

6. Building module in accordance with claim 5, **characterised in that** the concrete material in the two opposing tube walls has different compositions.

7. Building module in accordance with any one of the preceding claims, **characterised in that** one front wall (14) is designed to be fully glazed.

8. Building module in accordance with any one of the preceding claims, **characterised in that** the ceiling (17) of the building module (2) is covered with an insulating layer (18) that is impermeable to water, where the insulating layer (18) is designed as a slab made from watertight concrete.

9. Building module in accordance with claim 6, **characterised in that** the insulating layer (18) protrudes beyond the tubular body at both front wall ends.

10. Building module in accordance with any one of the preceding claims, **characterised in that** the tubular body has a length of between 5 and 15 m, particularly 10 m.

11. Building module in accordance with any one of the preceding claims, **characterised in that** the tubular body has a width of between 2.50 and 4.50 m, particularly 3 m.

12. Building module in accordance with any one of the preceding claims, **characterised in that** the tubular body has a height of between 2.30 and 3.50 m, particularly 2.85 m.

13. Building module in accordance with any one of the preceding claims, **characterised in that** the tubular body incorporates outside on two opposing module surfaces complementary profilings,
such that these profilings of two identical building modules (2) lying adjacent to each other form a positive connection.

14. Building (1) consisting of at least two building modules (2) that are designed in accordance with any one of the foregoing claims, where sound-insulating damping elements are arranged between adjacent building modules (2).

15. Building in accordance with claim 14, where a building module in accordance with claim 8 is used, **characterised in that** two building modules (2) are arranged adjacent to each other by their side walls (9) and the insulating layers (18) incorporate on each of their adjacent longitudinal sides a raised edge (19) and a sealing strip having a U-shaped cross-section that is open underneath is arranged so as to span the two raised edges (19).

## Revendications

1. Module (2) de bâtiment pour construction en hauteur, comprenant un boîtier parallélépipédique qui forme un sol (20), un plafond (17), deux murs latéraux (9) et deux murs frontaux (14) du module (2) de bâtiment, sachant que le module (2) de bâtiment présente un axe médian entouré par le sol (20), le plafond (17) et les murs latéraux (9), et que dans le boîtier est disposée une porte (15), sachant que le boîtier présente un corps tubulaire réalisé en un matériau à base de béton, corps dont les quatre parois tubulaires forment le sol (20), le plafond (17) et les murs latéraux (9), **caractérisé en ce que** le corps tubulaire est réalisé monolithique à partir du matériau à base de béton et qu'il a été coulé avec un axe médian orienté à l'horizontale, et sachant que la paroi inférieure et la paroi supérieure du corps tubulaire présentent, en tant que parois tubulaires se faisant face, des qualités de béton différentes au sens de propriétés physiques différentes.

2. Module de bâtiment selon la revendication 1, **caractérisé en ce que** le matériau à base de béton contient des pores ainsi que de la matière minérale poreuse disposée répartie dans le matériau à base de béton.

3. Module de bâtiment selon la revendication 2, **caractérisé en ce que** le matériau minéral poreux se compose d'argile expansée ou de pierre ponce.

4. Module de bâtiment selon l'une des revendications précédentes, **caractérisé en ce que** les surfaces intérieures du corps tubulaire ne comportent pas de couche de crépi.

5. Module de bâtiment selon l'une des revendications précédentes, **caractérisé en ce que** le matériau à base de béton présente, sur sa section au tracé transversal par rapport à l'axe médian, des qualités de béton différentes dans deux parois tubulaires se faisant face.

6. Module de bâtiment selon la revendication 5, **caractérisé en ce que** le matériau à base de béton présente des compositions différentes dans les deux parois tubulaires se faisant face.

7. Module de bâtiment selon l'une des revendications précédentes, **caractérisé en ce qu'**un mur frontal (14) est configuré entièrement vitré.

8. Module de bâtiment selon l'une des revendications précédentes, **caractérisé en ce que** le plafond (17) du module (2) de bâtiment est recouvert d'une couche faisant barrage (18) imperméable à l'eau, sachant que la couche faisant barrage (18) est configurée en plaque de béton étanche à l'eau.

9. Module de bâtiment selon la revendication 6, **caractérisé en ce que** la couche faisant barrage (18) fait saillie, aux deux extrémités frontales, au-dessus du corps tubulaire.

10. Module de bâtiment selon l'une des revendications précédentes, **caractérisé en ce que** le corps tubulaire présente une longueur de 5 à 15 mètres, notamment de 10 m.

11. Module de bâtiment selon l'une des revendications précédentes, **caractérisé en ce que** le corps tubulaire présente une largeur de 2,50 à 4,50 mètres, notamment de 3 m.

12. Module de bâtiment selon l'une des revendications précédentes, **caractérisé en ce que** le corps tubulaire présente une hauteur de 2,30 à 3,50 mètres, notamment de 2,85 m.

13. Module de bâtiment selon l'une des revendications précédentes, **caractérisé en ce que** le corps tubulaire présente, sur deux surfaces se faisant face du module, des profilages complémentaires à l'extérieur, de sorte que ces profilages de deux modules (2) de bâtiment de même type, voisins et réciproquement limitrophes, créent une jonction par adhérence de formes.

14. Bâtiment (1), composé d'au moins deux modules (2) de bâtiment configurés selon l'une des revendications précédentes, sachant qu'entre des modules (2) de bâtiment voisins sont disposés des corps d'atténuation isolant du bruit.

15. Bâtiment selon la revendication 14, avec utilisation d'un module de bâtiment selon la revendication 8, **caractérisé en ce que** deux modules (2) de bâtiment sont disposés réciproquement voisins par leurs murs latéraux (9) et que les couches de barrage (18) présentent respectivement un bord relevé (19) sur leurs côtés longitudinaux réciproquement voisins, et qu'est disposé un bandeau d'étanchéité de section en U ouverte vers le bas, qui entoure les deux bords relevés (19).
